# EUROPÄISCHE PATENTSCHRIFT

(11) **EP 3 259 419 B1**
(45) Veröffentlichungstag und Bekanntmachung des Hinweises auf die Patenterteilung: **15.07.2020**
(21) Anmeldenummer: 16705201.8
(22) Anmeldetag: 19.02.2016
(51) Int. Cl.: E04G 11/36, E04H 6/10

(54) **PARKDECKMODUL UND DEMONTIERBARES PARKDECK**
PARKING DECK MODULE AND DEMOUNTABLE PARKING DECK
MODULE DE PLATEFORME DE STATIONNEMENT ET PLATEFORME DE STATIONNEMENT DÉMONTABLE

(30) Priorität: 20.02.2015 DE 102015102455
(43) Veröffentlichungstag der Anmeldung: 27.12.2017
(62) Teilanmeldung aus: 20177218.3
(73) Patentinhaber: Christmann & Pfeifer Construction GmbH & Co. Kg, 35719 Angelburg (DE)
(72) Erfinder: WALDEK, Michael, 35216 Biedenkopf (DE)
(74) Vertreter: Patentanwälte Olbricht Buchhold Keulertz
(86) Internationale Anmeldenummer: PCT/EP2016/053557
(87) Internationale Veröffentlichungsnummer: WO 2016/131956

(56) Entgegenhaltungen:
- EP-A1- 1 736 616
- WO-A1-2006/100921
- WO-A1-2013/015015
- DE-U1-202005 007 959
- GB-A- 907 616
- GB-A- 2 446 291

## Beschreibung

Die Erfindung betrifft ein Parkdeckmodul für ein demontierbares Parkdeck, das ein Deckenelement mit zwei Schmalseiten und zwei Längsseiten aufweist. Ferner betrifft die Erfindung ein demontierbares Parkdeck mit einem derartigen Parkdeckmodul.

Demontierbare Parkdecks kommen immer dann zum Einsatz, wenn für einen begrenzten Zeitraum zusätzlicher Parkraum zur Verfügung gestellt werden soll. Dabei werden die demontierbaren Parkdecks üblicherweise aus einem Gerüst aus verzinkten Stahlträgern zusammengesetzt, wobei auf Längsträger entsprechende Deckenelemente üblicherweise aus Holz oder Metall abgelegt werden. Somit ist es möglich, die Größe des demontierbaren Parkdecks relativ einfach an den zur Verfügung stehenden Platz anzupassen. Durch das demontierbare Parkdeck kann zumindest eine zweite Parkebene bereitgestellt werden, wobei Fahrzeuge sowohl auf den Deckenelementen als auch unter den Deckenelementen geparkt werden können. Es wird somit fast eine Verdoppelung der Kapazität erreicht. Gegebenenfalls ist es sogar möglich, mehrstöckige demontierbare Parkdecks zu realisieren, wobei dann mehrere Deckenelemente übereinander angeordnet sind. Dementsprechend stehen dann mehrere Ebenen als Parkraum zur Verfügung.

Bei bekannten Lösungen für demontierbare Parkdecks werden diese am gewünschten Ort aus vielen Einzelteilen zusammengebaut. So erfolgt in der Regel zunächst ein Zusammensetzen des benötigten Gerüstes, das anschließend mit den Deckenelementen versehen wird. Der Auf- und Abbau dieser demontierbaren Parkdecks ist daher relativ aufwendig und insbesondere für Parkdecks, die nur über einen kurzen Zeitraum genutzt werden, kaum wirtschaftlich.

Aus GB 2 446 291 A ist ein Parkdeckmodul für ein demontierbares Parkdeck bekannt, das ein Deckenelement mit zwei Schmalseiten und zwei Längsseiten aufweist. Dabei sind an den Schmalseiten Seitenteile zum eigenständigen Aufstellen des Parkdeckmoduls angeordnet. Die Seitenteile sind über Längsträger verbunden, auf denen das Deckenelement gelegt ist. Das Deckenelement kann dabei beispielsweise als Betonverbundbauteil ausgebildet sein.

EP 1 736 616 A1 zeigt ein Parkdeckmodul für ein demontierbares Parkdeck, das ein Deckenelement mit zwei Schmalseiten und zwei Längsseiten aufweist, wobei das Deckenelement aus Stahlbeton ausgebildet ist. An den Schmalseiten sind Seitenteile angeordnet (M3), deren bodenseitige Enden in Fußelementen aufgenommen sind, wobei die Fußelemente ebenfalls aus Stahlblech ausgebildet sind.

Aus WO 2013/015015 A1 ist ebenfalls ein Parkdeckmodul bekannt, das ein Deckenelement mit zwei Schmalseiten und zwei Längsseiten aufweist. Darüber hinaus werden Seitenteile zum eigenständigen Aufstellen des Parkdeckmoduls gezeigt.

WO 2006/100921 A1 beschreibt ein Parkdeckmodul bestehend aus einem Deckenelement mit Schmalseiten und Längsseiten. Weiterhin sind Seitenteile zum eigenständigen Aufstellen des Parkdeckmoduls offenbart.

DE 20 2005 007 959 U1 zeigt ein Deckenelement aus Beton, das in einer konkaven Schalung hergestellt wird.

Aus GB 907 616 A sind Deckenelemente zwei Schmalseiten und zwei Längsseiten sowie mit ausfahrbaren Seitenteilen bekannt.

Der Erfindung liegt nun die Aufgabe zugrunde, ein Parkdeckmodul und ein demontierbares Parkdeck anzugeben, das mit geringem Aufwand hergestellt werden kann.

Erfindungsgemäß wird diese Aufgabe durch ein Parkdeckmodul mit den Merkmalen des Anspruchs 1 bzw. durch ein Parkdeck mit den Merkmalen des Anspruchs 11 gelöst. Vorteilhafte Ausgestaltungen finden sich in den Unteransprüchen.

Bei einem Parkdeckmodul für ein demontierbares Parkdeck für den Aufbau und den Abbau, das ein Deckenelement mit zwei Schmalseiten und zwei Längsseiten aufweist, ist erfindungsgemäß vorgesehen, dass das Deckenelement als Stahlbeton-Verbundelement ausgebildet ist, wobei an den an den Schmalseiten des Deckenelements Seitenteile zum eigenständigen Aufstellen des Parkdeckmoduls angeordnet sind, wobei die Seitenteile jeweils zwei Vertikalstreben aufweisen und wobei bodenseitige Enden der Seitenteile in Fußelementen aufgenommen sind. Das Parkdeckmodul ist dadurch gekennzeichnet, dass die Fußelemente aus Beton hergestellt sind und dass nebeneinander angeordnete Vertikalstreben benachbarter Parkdeckmodule in einem gemeinsamen Fußelement aufnehmbar sind.

Dies ermöglicht ein kostengünstiges Parkdeckmodul. Gleichzeitig ist das Deckenelement sehr robust gegen Witterungseinflüsse und kann ausreichend hohe Lasten aufnehmen. Bevorzugt erhält das Deckenelement eine Vorspannung zur Minimierung von Rissbreiten. Dadurch wird eine erhöhte Widerstandsfähigkeit gegen Witterungseinflüsse, insbesondere gegen Feuchtigkeit in Kombination mit Streusalzen erreicht. Im unbelasteten Zustand kann das Deckenelement aufgrund dieser Vorspannung eine Wölbung aufweisen.

Bevorzugterweise sind an den Schmalseiten Seitenteile zum eigenständigen Aufstellen des Parkdeckmoduls angeordnet. Das demontierbare Parkdeck kann dann durch Zusammenstellen der Parkdeckmodule fertig aufgestellt werden, wobei jedes Parkdeckmodul bereits ein Deckenelement beinhaltet, das mit Hilfe der Seitenteile frei aufgestellt werden kann, so dass unterhalb des Deckenelements und auf dem Deckenelement Fahrzeuge geparkt werden können. Die Deckenelemente dienen damit als Park- und Fahrbahnflächen. Es ist nicht erforderlich, zunächst ein vollständiges Gerüst zu bauen, welches anschließend mit Deckenelementen zu versehen ist. Vielmehr entsteht durch Kombination mehrerer Parkdeckmodule bereits ein demontierbares Parkdeck mit zumindest zwei Ebenen. Der Aufwand für den Aufbau und den Abbau wird somit minimiert. Dabei wird dadurch, dass die Parkdeckmodule eigenständig auf ihren Seitenteilen stehen können, eine hohe Stabilität erreicht, wobei gleichzeitig der Aufbau weiter vereinfacht wird, da die Parkdeckmodule einfach nebeneinander gestellt werden können und dann nur aneinander gesichert werden müssen.

In einer bevorzugten Ausgestaltung sind die Seitenteile derart schwenkbar am Deckenelement befestigt, dass sie von einer Aufstellposition, in der sie senkrecht zum Deckenelement verlaufen, in eine Transportposition verschwenkbar sind, in der sie parallel zum Deckenelement ausgerichtet sind. Die Parkdeckmodule können so zum Transport platzsparend zusammengelegt werden. Somit bleiben die Seitenteile immer mit dem Deckenelement verbunden, womit eine hohe Stabilität dieser Verbindung erhalten werden kann.

Vorzugsweise stehen die Seitenteile in der Aufstellposition über das Deckenelement über. Die überstehenden Bereiche bilden damit eine Begrenzung an den Schmalseiten des Deckenelements bzw. ein Geländer und eine Absturzsicherung für Fahrzeuge. Ein zusätzliches Sicherungselement ist damit nicht mehr erforderlich.

In einer alternativen Ausgestaltung schließen die Seitenteile in der Aufstellposition bündig mit der Park- und Fahrbahnfläche des Deckenelements ab.

In einer erfindungsgemäßen Ausgestaltung weisen die Seitenteile jeweils zwei Vertikalstreben auf, die gegebenenfalls als Profile, insbesondere mit H förmigen Querschnitt, ausgebildet sind. Die Seitenteile können dann trotz geringer Masse eine ausreichende Stabilität aufweisen. Durch die Ausgestaltung der Vertikalstreben als Profile, insbesondere mit H förmigen Querschnitt, lässt sich dabei die Masse und das erforderliche Material der Vertikalstreben weiter reduzieren, ohne große Einbußen im Hinblick auf deren Festigkeit zu erleiden. Bei einer Ausgestaltung mit einem H-Profil ist dabei vorzugsweise vorgesehen, dass eine geschlossene Seite des Profils die Außenseite und die andere geschlossene Seite des Profils die Innenseite des Seitenteils bilden, so dass in den offenen Seiten des Profils gegebenenfalls Verbindungselemente eingeführt werden können, um nebeneinander angeordnete Parkdeckmodule aneinander zu befestigen. Ferner ergibt sich so eine glatte äußere Oberfläche, die weniger verschmutzungsanfällig und einfacher zu reinigen ist.

Vorzugsweise sind unterhalb und parallel zu den Längsseiten des Deckenelementes mindestens zwei Längsträger angeordnet, die insbesondere als Doppel-T-Profile ausgebildet sind. Auf den Längsträgern kann sich das Deckenelement dann abstützen, so dass Gewichtskräfte, die beispielsweise durch das Abstellen oder Überfahren von Autos auf das Deckenelement wirken, über die Längsträger abgeführt werden. Dadurch ist eine stabile, relativ leichte Konstruktion möglich. Dies wird dabei insbesondere dadurch erreicht, dass die Längsträger ein Doppel-T-Profil aufweisen. Dabei können die Längsträger beispielsweise über ein Drehgelenk mit den Vertikalstreben der Seitenteile verbunden werden, um so eine stabile, schwenkbare Verbindung zu erhalten.

Dabei ist besonders bevorzugt, dass in Seitenflächen der Längsträger Aufnahmegeometrien für Anbauteile eingeformt sind. Diese Aufnahmegeometrien, im einfachsten Fall Ausnehmungen, können dabei für verschiedene Dinge genutzt werden, beispielsweise zur Anbringung eines Geländers als Anbauteil oder zur Verschraubung nebeneinander angeordneter Längsträger benachbarter Parkdeckmodule.

In einer bevorzugten Weiterbildung ist zwischen den Längsträgern und den Vertikalstreben des Seitenteils jeweils zumindest eine demontierbare Zugstrebe angeordnet. Die Zugstrebe kann dann für den Transport zumindest einseitig gelöst werden, bietet in der Aufstellposition aber eine zusätzliche Sicherheit. Insbesondere verhindert sie ein Einklappen des Seitenteils und erhöht die Stabilität bei Kräften, die in Längsrichtung auf das Deckenelement wirken. Vorzugsweise weisen die Seitenteile mindestens eine Diagonalstrebe auf, die Vertikalstreben eines Seitenteils miteinander verbindet. Dadurch erhöht sich die Stabilität der Seitenteile insbesondere für Belastungen, die quer zur Längsrichtung auf das Deckenelement wirken. Die Diagonalstreben können dabei fest mit den Vertikalstreben verbunden sein, beispielsweise verschweißt oder verschraubt sein.

In einer bevorzugten Weiterbildung weist ein in der Aufstellposition das Deckenelement überragende Bereich der Seitenteile mindestens zwei Querstreben auf, die parallel zur Schmalseite des Deckenelements ausgerichtet sind. Eine der Querstreben bildet dabei insbesondere den oberen Abschluss des Seitenelements. Durch diese Querstreben wird ein Raum zwischen den Vertikalstreben eines Seitenteils gesichert, so dass auch Fußgänger vor dem Herunterfallen geschützt werden.

Erfindungsgemäß sind bodenseitige Enden der Seitenteile in Fußelementen aufgenommen. Diese Fußelemente, die aus Beton gefertigt werden, dienen dann sozusagen zur Verankerung des Parkdeckmoduls am Untergrund. Somit ergibt sich ein besonders sicherer Stand. Dabei kann je Parkdeckmodul jeder Vertikalstrebe ein eigenes Fußelement zugeordnet werden.

Bei einem demontierbaren Parkdeck mit mindestens zwei gleichartigen Parkdeckmodulen gemäß einem der Ansprüche 1-10, ist erfindungsgemäß vorgesehen, dass die Parkdeckmodule an ihren Längsseiten benachbart zueinander angeordnet sind, wobei die Deckenelemente bündig aneinander anstoßen. Während durch die Seitenteile dann eine Begrenzung der Parkfläche gebildet wird, können durch entsprechendes Aneinanderreihen der Parkdeckmodule in einer beliebig langen Reihe relativ große Parkflächen bereitgestellt werden. Durch einen bündigen Anschluss der Deckenelemente an ihren Längsseiten ist dann ein problemloses Überfahren mit Fahrzeugen möglich. Ein leichter Versatz, der von einem Reifen eines Fahrzeugs problemlos überwunden werden kann, wird dabei ebenfalls als bündig angesehen.

Bevorzugterweise sind die nebeneinander angeordneten Parkdeckmodule über Verbindungselemente aneinander befestigt, die unterhalb der Deckenelemente angeordnet sind und insbesondere senkrecht zu den Längsträgern verlaufen. Es ergibt sich somit eine nahezu unsichtbare Befestigung der Parkdeckmodule untereinander, so dass sich diese zum einen gegenseitig sichern, zum anderen aber auch verhindert wird, dass sich ein Spalt zwischen benachbarten Parkdeckmodulen auftut. Die Verbindungselemente sind dabei beispielsweise Querträger, die zwischen den Längsträgern angeordnet werden. Im einfachsten Fall werden sie durch Schraubelemente gebildet, die benachbarte Längsträger miteinander verbinden.

Vorzugsweise sind die nebeneinander angeordneten Parkdeckmodule an ihren Seitenteilen miteinander verbunden. Dies kann beispielsweise durch entsprechende Elemente erfolgen, die die Vertikalstreben miteinander verbinden, wobei diese im Falle der Ausgestaltung der Vertikalstreben mit einem Profil innerhalb des Profils geführt werden können. Es ist aber auch denkbar, beispielsweise Klammern vorzusehen, die jeweils zwei benachbarte Vertikalstreben umklammern und damit die Seitenteile aneinander sichern.

Vorzugsweise sind nebeneinander angeordnete Vertikalstreben benachbarter Parkdeckmodule in einem gemeinsamen Fußelement aufgenommen. Dadurch ergibt sich eine zusätzliche Verbindungsstelle und damit eine erhöhte Stabilität. Gleichzeitig wird die Anzahl erforderlicher Fußelemente halbiert und damit der Aufbau weiter vereinfacht.

Die Erfindung wird im Folgenden anhand bevorzugter Ausführungsbeispiele in Verbindung mit den Zeichnungen näher beschrieben. Es zeigen:
- Fig. 1: Eine Teilansicht eines demontierbaren Parkdecks in dreidimensionaler Darstellung,
- Fig. 2: eine Seitenansicht eines Parkdeckmoduls in Aufstellposition,
- Fig. 3: eine Seitenansicht eines Parkdeckmoduls in Transportposition,
- Fig. 4: eine Verbindung zwischen benachbarten Parkdeckmodulen,
- Fig. 5: eine weitere Ausgestaltung der Verbindung nach Fig. 5 und
- Fig. 6: einen Verfahrensablauf zur Herstellung eines Deckenelements.

In Fig. 1 ist ein demontierbares Parkdeck 1 in Teilansicht dargestellt, das mehrere gleichartige Parkdeckmodule 2a - 2j umfasst. Die tatsächliche Anzahl an Parkdeckmodulen hängt dabei vom jeweiligen Einsatzzweck und dem zur Verfügung stehenden Platz ab und ist relativ frei wählbar.

Da die Parkdeckmodule 2a - 2j alle gleich aufgebaut sind, wird im Folgenden nur noch auf das Parkdeckmodul 2j Bezug genommen und dieses der Einfachheit halber mit dem Bezugszeichen 2 bezeichnet.

Das Parkdeckmodul 2 weist ein Deckenelement 3 auf, das von zwei Längsträgern 4, 5 gestützt wird. An einer Schmalseite 6 des Deckenelements 3 ist ein Seitenteil 7 angeordnet, das über ein entsprechendes Drehgelenk schwenkbar am Deckenelement 3 befestigt ist. An einer gegenüberliegenden Schmalseite, , befindet sich ein baugleich aufgebautes weiteres Seitenteil.

Über die Seitenteile kann das Parkdeckmodul 2 derartig aufgestellt werden, dass das Deckenelement 3 beabstandet zu einem Untergrund ist, so dass unterhalb des Deckenelements und auf dem Deckenelement Fahrzeuge bewegt und geparkt werden können. Dabei ist das Parkdeckmodul 2 selbsttragend bzw. freistehend ausgebildet, benötigt also keine weiteren Abstützungen, um aufgestellt werden zu können.

Die Seitenteile 7 weisen jeweils einen oberen Bereich 8 auf, der in der in Fig. 1 gezeigten Aufstellposition über das Deckenelement 3 übersteht und eine Absturzsicherung für Fahrzeuge in Form eines Geländers bildet.

Die Seitenteile 7 weisen zwei Vertikalstreben 9, 10 auf, die über Diagonalstreben 11, 12 miteinander verbunden sind. Im oberen Bereich 8 sind drei Querstreben 15, 16, 17 angebracht, die eine Absturzsicherung in Form eines Geländers bilden.

Untere Enden 13, 14 der Vertikalstreben 9, 10 bzw. der Seitenteile 7 sind in Füßen 18, 19 aufgenommen, die beispielsweise aus Beton gebildet sind. Dadurch ergibt sich ein sicherer Stand des Parkdeckmoduls 2.

Dabei können, wie in Fig. 1 dargestellt, die Enden benachbarter Vertikalstreben 9, 10 unterschiedlicher Parkdeckmodule 2 in einem gemeinsamen Fuß aufgenommen werden. Somit ergibt sich gleichzeitig eine Sicherung der Parkdeckmodule 2 relativ zueinander.

Durch die Anordnung der Parkdeckmodule 2a - 2j nebeneinander ist ein demontierbares Parkdeck entstanden, das auf den Deckenelementen eine zweite Parkebene bereitstellt. Zum Auffahren auf die Deckenelemente ist ein Rampenelement 23 vorgesehen, dass bei diesem Ausführungsbeispiel an Schmalseiten zweier Parkdeckmodule 2a, 2b angebracht ist. Diese Parkdeckmodule weisen bei diesem Ausführungsbeispiel dafür eine geringere Längserstreckung auf als die übrigen Parkdeckmodule 2c - 2j und sind auch nur an einer Schmalseite mit einem Geländer versehen. Im Übrigen entspricht deren Aufbau dem Aufbau der Parkdeckmodule 2c - 2j.

Eine breite der Parkdeckmodule ist vorzugsweise darauf abgestimmt, dass zwei nebeneinander angeordnete Parkdeckmodule eine Breite ergeben, die etwas mehr als die Breite eines handelsüblichen PKWs entspricht. Beispielsweise beträgt dafür die Breite eines Parkdeckmoduls 1 m bis 2,50 m. Die Parkdeckmodule lassen sich so mit handelsüblichen Lastkraftwagen noch problemlos transportieren und einfach handhaben.

In Fig. 2 ist ein Parkdeckmodul 2 in Seitenansicht dargestellt. Dabei sind die gleichen Bezugszeichen verwendet wie in der Darstellung nach Fig. 1.

Das Seitenteil 7 ist über eine Zugstrebe 20 am Längsträger 5 bzw. am Deckenelement abgestützt und damit sicher in der Aufstellposition gehalten. Dabei kann jeder Vertikalstrebe eine Zugstrebe zugeordnet sein.

Bei diesem Ausführungsbeispiel ist das Deckenelement 3 als Stahlbetonelement ausgebildet, das eine geschlossene Oberfläche bereitstellt. Durch die bei der Herstellung in das Beton-Verbundelement eingebrachte Spannung ergibt sich im unbelasteten Zustand eine leichte Wölbung des Deckenelements 3, die durch Belastung zumindest teilweise ausgeglichen werden kann. Die Herstellung des Deckenelements kann dann ähnlich wie bei Spannbetonelementen erfolgen, wie sie beispielsweise für den Brückenbau eingesetzt werden.

Der Längsträger 5 ist mit Aufnahmegeometrien 21 für Anbauteile versehen, wie beispielsweise ein Geländer bzw. eine Absturzsicherung oder wie Verbindungselemente zum Verbinden benachbarter Längsträger.

In Fig. 3 ist das Parkdeckmodul 2 in Transportposition dargestellt. Dabei können auch eine größere Anzahl an Parkdeckmodulen übereinander angeordnet und damit gleichzeitig transportiert werden.

Das Seitenteil 7 ist dabei gegenüber dem Deckenelement 3 derart verschwenkt, dass es im Wesentlichen parallel zum Deckenelement 3 verläuft. Damit ergibt sich ein sehr kompaktes Paket. Der obere Bereich 8 kann dabei in Längsrichtung zumindest teilweise über das Deckenelement 3 überstehen, so dass sich eine geringfügige Verlängerung des Parkdeckmoduls in der Transportposition gegenüber der Aufstellposition ergibt.

In den Fig. 4 und 5 sind Detailausschnitte dargestellt, die Ausgestaltungen für Verbindungselemente 2 zeigen, die zum Verbinden nebeneinander angeordneter Parkdeckmodule 2 dienen können. Die Verbindungselemente 22 verlaufen dabei senkrecht zu den Längsträgern 4, 5 und überbrücken einen Spalt zwischen den Deckenelementen 3. Dabei sind die Verbindungselemente 22 unterseitig der Deckenelemente 3 angeordnet, so dass die Oberseite der Deckenelemente 3 keine Unebenheiten aufweist. Die Verbindungselemente 22 können dabei jeweils an den Aufnahmegeometrien der Längsträger befestigt werden, so dass eine sichere, stabile Verbindung benachbarter Parkdeckmodule erhalten wird.

In Fig. 6 sind die einzelnen Verfahrensschritte zur Herstellung eines Deckenelements 3 schematisch dargestellt. In einem ersten Schritt (a) wird ein Stahlverbundträger 24 bereitgestellt, der eine Wölbung aufweist. Dieser Stahlverbundträger 24 wird dann mit seiner Wölbung nach unten in einer konkaven Schalung 25 positioniert (b) und in Richtung Schalung 25 beispielsweise mit Gewichten belastet (c). Diese Belastung wird durch Pfeile 26, 27 symbolisiert. Anschließend wird Beton 28 in die Schalung eingelassen und es erfolgt unter Beibehaltung der Belastung des Stahlverbundträgers 24 ein Betonieren (d).

Nach Aushärten des Betons 28 wird die Belastung (e) weggenommen und das Deckenelement 3 aus der Schalung 25 entfernt. Abschließend wird das Deckenelement 3 um 180 gedreht, so dass die an der Schalung 25 anliegende Seite 29 nach oben weist und als Fahrbahnfläche eingesetzt werden kann (f). Dies enstpricht dann der Einbaulage des Deckenelements 3 im aufgestellten Parkdeckmodul.

Durch die durch die Stahlverbundträger 24 in das Deckenelement 3 eingebrachte Spannung ist es möglich, das Deckenelement 3 bereits bei noch relativ frischen Beton 28 zu bewegen, ohne das aufgrund der sich verändernden auf das Deckenelement 3 wirkenden Druck- und Zugbelastungen eine Beschädigung des Deckenelements 3 zu befürchten ist. Ferner ist eine zusätzliche Verkleidung des oder der Stahlverbundträger 24, die dann auf einer Unterseite des Deckenelements 3 liegen, nicht weiter erforderlich.

Durch das erfindungsgemäße Parkdeckmodul verringert sich so der Aufwand zur Herstellung der Parkdeckmodule, wobei neben dem einfacheren Aufbau auch eine relativ geringe Masse bei hoher Belastbarkeit erreicht werden kann.

Die Erfindung ist nicht auf eines der genannten Ausführungsbeispiele beschränkt, sondern in vielfältiger Weise abwandelbar. Durch die Erfindung wird dabei ein Parkdeckmodul bzw. ein demontierbares Parkdeck bereitgestellt, das eine Herstellung, einen Aufbau und einen Abbau mit geringem Aufwand ermöglicht. Das Parkdeckmodul kann dabei eigenständig auf seinen Seitenteilen stehen und es muss somit nicht erst ein Gerüst aus vielen Einzelteilen zusammengesetzt werden. Gleichzeitig sind die einzelnen Parkdeckmodule einfach und platzsparend transportierbar.

### Bezugszeichenliste

- 1: Parkdeck
- 2: Parkdeckmodule 2a, 2b, 2c, 2d
- 3: Deckenelement
- 4: Längsträger
- 5: Längsträger
- 6: Schmalseite
- 7: Seitenteile
- 8: oberer Bereich
- 9: Vertikalstrebe
- 10: Vertikalstrebe
- 11: Diagonalstrebe
- 12: Diagonalstrebe
- 13: Ende
- 14: Ende
- 15: Querstrebe
- 16: Querstrebe
- 17: Querstrebe
- 18: Fuß
- 19: Fuß
- 20: Zugstrebe
- 21: Aufnahmegeometrie
- 22: Verbindungselement
- 23: Rampenelement
- 24: Stahlverbundträger
- 25: Schalung
- 26: Pfeil
- 27: Pfeil
- 28: Beton
- 29: Seite

## Patentansprüche

1. Parkdeckmodul (2) für ein demontierbares Parkdeck (1) für den Aufbau und den Abbau, das ein Deckenelement (3) mit zwei Schmalseiten (6) und zwei Längsseiten aufweist, wobei das Deckenelement (3) als Stahlbeton-Verbundelement ausgebildet ist, wobei an den Schmalseiten (6) des Deckenelements (3) Seitenteile (7) zum eigenständigen Aufstellen des Parkdeckmoduls (2) angeordnet sind, wobei die Seitenteile (7) jeweils zwei Vertikalstreben (9, 10) aufweisen, und wobei bodenseitige Enden (13, 14) der Seitenteile (7) in Fußelementen (18, 19) aufgenommen sind, **dadurch gekennzeichnet, dass** die Fußelemente aus Beton hergestellt sind und dass nebeneinander angeordnete Vertikalstreben (9, 10) benachbarter Parkdeckmodule (2) in einem gemeinsamen Fußelement (18, 19) aufnehmbar sind.

2. Parkdeckmodul nach Anspruch 1, **dadurch gekennzeichnet, dass** die Seitenteile (7) derart schwenkbar am Deckenelement (3) befestigt sind, dass sie von einer Aufstellposition, in der sie senkrecht zum Deckenelement (3) verlaufen, in eine Transportposition verschwenkbar sind, in der sie parallel zum Deckenelement (3) ausgerichtet sind.

3. Parkdeckmodul nach einem der Ansprüche 1 oder 2, **dadurch gekennzeichnet, dass** die Seitenteile (7) in der Aufstellposition über das Deckenelement (3) überstehen.

4. Parkdeckmodul nach einem der Ansprüche 1 oder 2, **dadurch gekennzeichnet, dass** die Seitenteile (7) in der Aufstellposition bündig mit der Park- und Fahrbahnfläche des Deckenelements (3) abschließen.

5. Parkdeckmodul nach einem der vorhergehenden Ansprüche, **dadurch gekennzeichnet, dass** die Vertikalstreben (9, 10) als Profile, insbesondere mit H-Querschnitt ausgebildet sind.

6. Parkdeckmodul nach einem der vorhergehenden Ansprüche, **dadurch gekennzeichnet, dass** unterhalb und parallel zu den Längsseiten des Deckenelements (3) mindestens zwei Längsträger (4, 5) angeordnet sind, die insbesondere als Doppel-T-Profile ausgebildet sind.

7. Parkdeckmodul nach Anspruch 6, **dadurch gekennzeichnet, dass** in Seitenflächen der Längsträger (4, 5) Aufnahmegeometrien (21) für Anbauteile eingeformt sind.

8. Parkdeckmodul nach einem der vorhergehenden Ansprüche, **dadurch gekennzeichnet, dass** zwischen den Längsträgern (4, 5) oder dem Deckenelement (3) und Vertikalstreben (9, 10) der Seitenteile (7) jeweils zumindest eine insbesondere demontierbare Zugstrebe (20) angeordnet ist.

9. Parkdeckmodul nach einem der vorhergehenden Ansprüche, **dadurch gekennzeichnet, dass** die Seitenteile (7) jeweils mindestens eine Diagonalstrebe (11, 12) aufweisen, die Vertikalstreben (9, 10) eines Seitenteils (7) miteinander verbindet.

10. Parkdeckmodul nach einem der vorhergehenden Ansprüche, **dadurch gekennzeichnet, dass** ein in der Aufstellposition das Deckenelement (3) überragender Bereich (8) der Seitenteile mindestens zwei Querstreben (15, 16, 17) aufweist, die insbesondere parallel zur Schmalseite (6) des Deckenelements (3) ausgerichtet sind.

11. Demontierbares Parkdeck mit mindestens zwei gleichartigen Parkdeckmodulen nach einem der Ansprüche 1 bis 10, **dadurch gekennzeichnet, dass** die Parkdeckmodule (2) an ihren Längsseiten benachbart zueinander angeordnet sind, wobei die Deckenelemente (3) insbesondere bündig aneinander anstoßen.

12. Demontierbares Parkdeck nach Anspruch 11, **dadurch gekennzeichnet, dass** die nebeneinander angeordneten Parkdeckmodule (2) über Verbindungselemente (22) aneinander befestigt sind, die unterhalb der Deckenelemente (3) angeordnet sind und insbesondere senkrecht zu den Längsträgern (4, 5) verlaufen.

13. Demontierbares Parkdeck nach Anspruch 11 oder 12, **dadurch gekennzeichnet, dass** die nebeneinander angeordneten Parkdeckmodule (2) an ihren Seitenteilen (7) miteinander verbunden sind.

## Claims

1. Parking deck module (2) for a demountable parking deck (1) for construction and for demounting, which has a ceiling element (3) with two narrow sides (6) and two longitudinal sides, wherein the ceiling element (3) is formed as a reinforced concrete composite element, wherein on the narrow sides (6) of the ceiling element (3) are arranged side parts (7) for the independent set-up of the parking deck module (2), wherein the side parts (7) have respectively two vertical struts (9, 10), and wherein ground-side ends (13, 14) of the side parts (7) are accommodated in foot elements (18, 19), **characterised in that** the foot elements are manufactured of concrete and that vertical struts (9, 10), arranged next to one another, of adjacent parking deck modules (2) can be accommodated in a shared foot element (18, 19).

2. Parking deck module according to claim 1, **characterised in that** the side parts (7) are fastened pivotably on the ceiling element (3) such that they can be pivoted from a set-up position, in which they run perpendicularly to the ceiling element (3), into a transport position, in which they are aligned parallel to the ceiling element (3).

3. Parking deck module according to any of claims 1 or 2, **characterised in that** in the set-up position the side parts (7) protrude above the ceiling element (3).

4. Parking deck module according to any of claims 1 or 2, **characterised in that** in the set-up position the side parts (7) finish flush with the parking and driving surface of the ceiling element (3).

5. Parking deck module according to any of the preceding claims, **characterised in that** the vertical struts (9, 10) are formed as profiles, in particular with a H cross-section.

6. Parking deck module according to any of the preceding claims, **characterised in that** below and parallel to the longitudinal sides of the ceiling element (3) are arranged at least two longitudinal beams (4, 5) which are particularly formed as double T-profiles.

7. Parking deck module according to claim 6, **characterised in that** receiving geometries (21) for add-on components are formed in side surfaces of the longitudinal beams (4, 5).

8. Parking deck module according to any of the preceding claims, **characterised in that** between the longitudinal beams (4, 5) or the ceiling element (3) and vertical struts (9, 10) of the side parts (7) is disposed in each case at least one in particular demountable tension strut (20).

9. Parking deck module according to any of the preceding claims, **characterised in that** the side parts (7) have in each case at least one diagonal strut (11, 12) which connects vertical struts (9, 10) of a side part (7) with one another.

10. Parking deck module according to any of the preceding claims, **characterised in that** a region (8) of the side parts protruding in the set-up position of the ceiling element (3) has at least two transverse struts (15, 16, 17) which are aligned in particular parallel to the narrow side (6) of the ceiling element (3).

11. Demountable parking deck having at least two identical parking deck modules according to any of claims 1 to 10, **characterised in that** the parking deck modules (2) are arranged with their longitudinal sides adjacent to one another, wherein the ceiling elements (3) in particular abut flush with one another.

12. Demountable parking deck according to claim 11, **characterised in that** the parking deck modules (2) arranged next to one another are fastened to one another via connecting elements (22) which are arranged below the ceiling elements (3) and run in particular perpendicularly to the longitudinal beams (4, 5).

13. Demountable parking deck according to claim 11 or 12, **characterised in that** the parking deck modules (2) arranged next to one another are connected to one another at their side parts (7).

## Revendications

1. Module de plateforme de stationnement (2) pour une plateforme de stationnement démontable (1) destinée à être installée et désinstallée, qui présente un élément formant couverture (3) avec deux côtés étroits (6) et deux côtés longs, dans lequel l'élément formant couverture (3) est réalisé sous la forme d'un élément composite en béton armé, dans lequel des parties latérales (7) sont agencées au niveau des côtés étroits (6) de l'élément formant couverture (3) pour permettre d'installer de manière indépendante le module de plateforme de stationnement (2), dans lequel les parties latérales (7) présentent respectivement deux poutrelles verticales (9, 10), et dans lequel des extrémités côté sol (13, 14) des parties latérales (7) sont accueillies dans des éléments formant pied (18, 19), **caractérisé en ce que** les éléments formant pied sont réalisés en béton et **en ce que** des poutrelles verticales (9, 10), agencées côte à côte, de modules de plateforme de stationnement (2) contigus peuvent être accueillies dans un élément formant pied (18, 19) commun.

2. Module de plateforme de stationnement selon la revendication 1, **caractérisé en ce que** les parties latérales (7) sont fixées de manière pivotante à l'élément formant couverture (3) de telle manière qu'elles peuvent pivoter à partir d'une position d'installation dans laquelle elles sont perpendiculaires à l'élément formant couverture (3) jusque dans une position de transport dans laquelle elles sont orientées parallèlement à l'élément formant couverture (3).

3. Module de plateforme de stationnement selon la revendication 1 ou 2, **caractérisé en ce que**, en position d'installation, les parties latérales (7) dépassent de l'élément formant couverture (3).

4. Module de plateforme de stationnement selon la revendication 1 ou 2, **caractérisé en ce que**, en position d'installation, les parties latérales (7) sont alignées avec la surface de stationnement et de chaussée de l'élément formant couverture (3).

5. Module de plateforme de stationnement selon l'une quelconque des revendications précédentes, **caractérisé en ce que** les poutrelles verticales (9, 10) sont réalisées sous la forme de profilés, en particulier avec une section en H.

6. Module de plateforme de stationnement selon l'une quelconque des revendications précédentes, **caractérisé en ce qu'**au moins deux longerons (4, 5) réalisés en particulier sous la forme de profilés en double T sont agencés en dessous des côtés longs de l'élément formant couverture (3) et parallèlement à ceux-ci.

7. Module de plateforme de stationnement selon la revendication 6, **caractérisé en ce que** des géométries de réception (21) destinées à des pièces accessoires sont formées au sein des surfaces latérales des longerons (4, 5).

8. Module de plateforme de stationnement selon l'une quelconque des revendications précédentes, **caractérisé en ce que** respectivement au moins une barre de tension (20), en particulier démontable, est agencée entre les longerons (4, 5) ou entre l'élément formant couverture (3) et des poutrelles verticales (9, 10) des parties latérales (7).

9. Module de plateforme de stationnement selon l'une quelconque des revendications précédentes, **caractérisé en ce que** les parties latérales (7) présentent respectivement au moins un contreventement (11, 12) qui relie entre elles les poutrelles verticales (9, 10) d'une partie latérale (7).

10. Module de plateforme de stationnement selon l'une quelconque des revendications précédentes, **caractérisé en ce qu'**une région (8), dépassant de l'élément formant couverture (3) en position d'installation, des parties latérales présente au moins deux lisses (15, 16, 17) qui sont en particulier orientées parallèlement au côté étroit (6) de l'élément formant couverture (3).

11. Plateforme de stationnement démontable avec au moins deux modules de plateforme de stationnement de type identique selon l'une quelconque des revendications 1 à 10, **caractérisée en ce que** les modules de plateforme de stationnement (2) sont agencés de manière contiguë au niveau de leurs côtés longs, dans lequel les éléments formant couverture (3) viennent en particulier en contact les uns au niveau des autres de manière alignée.

12. Plateforme de stationnement démontable selon la revendication 11, **caractérisée en ce que** les modules de plate-forme de stationnement (2) agencés côte à côte sont fixés les uns aux autres par l'intermédiaire d'éléments de liaison (22) qui sont agencés en dessous des éléments formant couverture (3) et s'étendent en particulier perpendiculairement aux longerons (4, 5).

13. Plateforme de stationnement démontable selon la revendication 11 ou 12, **caractérisée en ce que** les modules de plateforme de stationnement (2) agencés côte à côte sont reliés les uns aux autres au niveau de leurs parties latérales (7).
